# EUROPÄISCHE PATENTSCHRIFT

(11) **EP 1 706 211 B1**
(45) Veröffentlichungstag und Bekanntmachung des Hinweises auf die Patenterteilung: **19.03.2008**
(21) Anmeldenummer: 04803548.9
(22) Anmeldetag: 06.12.2004
(51) Int. Cl.: B05B 7/24

(54) **VORRICHTUNG UND SPRÜHKOPF ZUR ZERSTÄUBUNG EINER KOSMETISCHEN FLÜSSIGKEIT**
DEVICE AND SPRAY HEAD FOR ATOMISING A COSMETIC LIQUID
DISPOSITIF ET TETE DE PULVERISATION DESTINES A LA PULVERISATION D'UN LIQUIDE COSMETIQUE

(30) Priorität: 21.01.2004 DE 102004003266
(43) Veröffentlichungstag der Anmeldung: 04.10.2006
(73) Patentinhaber: Seaquist Perfect Dispensing GmbH, 44319 Dortmund (DE)
(72) Erfinder: CANFIELD, Reiker, Crystal Lake, IL 60014 (US); JASPER, Bernhard, 45731 Waltrop (DE); NEUHAUS, Reinhard, 58675 Hemer (DE); SCHMITZ, Detlef, 59423 Unna (DE); BLANIE, Jacques, Achille, 59423 Unna (DE)
(74) Vertreter: Gesthuysen, von Rohr & Eggert
(86) Internationale Anmeldenummer: PCT/EP2004/013843
(87) Internationale Veröffentlichungsnummer: WO 2005/070556

(56) Entgegenhaltungen:
- WO-A-03/106043
- DE-A1- 4 020 967
- US-A- 5 046 667

## Beschreibung

Die vorliegende Erfindung betrifft eine Vorrichtung zur Zerstäubung einer vorzugsweise kosmetischen Flüssigkeit gemäß dem Oberbegriff des Anspruchs 1 sowie einen derartigen Sprühkopf gemäß dem Oberbegriff des Anspruchs 7.

Die DE 40 20 967 A1, die den Ausgangspunkt der vorliegenden Erfindung bildet, offenbart eine Vorrichtung zum Versprühen von Flüssigkeiten mit einer über einen Schalter elektrisch antreibbaren Luftpumpe. Die zu versprühende Flüssigkeit ist in einem Behälter untergebracht. Über ein Steigrohr ist die Flüssigkeit einer oberhalb angeordneten Düse zuführbar, indem von der Luftpumpe erzeugte Druckluft auf die Flüssigkeitsoberfläche wirkt, Zusätzlich ist der Düse direkt Druckluft zuführbar, um ein Versprühen bzw. Vernebeln der Flüssigkeit bei Austritt aus der Düse zu erreichen.

Bei der bekannten Vorrichtung muß nach dem Einschalten erst eine Förderung von Flüssigkeit aus dem Behälter über das Steigrohr zu der Düse erfolgen, bis tatsächlich Flüssigkeit versprüht wird. Dies kann insbesondere bei längerer Nichtbenutzung und bei teilweise oder fast vollständig geleertem Behälter verhältnismäßig lange dauern.

Der vorliegenden Erfindung liegt die Aufgabe zugrunde, eine Vorrichtung und einen Sprühkopf zum Versprühen einer kosmetischen Flüssigkeit anzugeben, so daß eine komfortablere Benutzung ermöglicht wird, insbesondere bei Benutzung quasi sofort eine Zerstäubung der Flüssigkeit und Ausgabe erfolgt,

Die obige Aufgabe wird durch eine Vorrichtung gemäß Anspruch 1 oder einen Sprühkopf gemäß Anspruch 7 gelöst. Vorteilhafte Weiterbildungen sind Gegenstand der Unteransprüche.

Eine grundlegende Idee der vorliegenden Erfindung liegt darin, oberhalb der Düse einen Zwischenspeicher für die Flüssigkeit anzuordnen, in dem bei Nichtbenutzung eine gewisse Menge an Flüssigkeit verbleibt. Bei Benutzung kann so unmittelbar Flüssigkeit zunächst aus dem Zwischenspeicher von der Düse versprüht werden, bis mittels Druckluft weitere zu versprühende Flüssigkeit aus dem Reservoir - über den Zwischenspeicher oder gegebenenfalls auch direkt - zuführbar ist. Dies gestattet eine wesentlich komfortablere Benutzung, da quasi unmittelbar nach dem Einschalten der Vorrichtung der Sprüh- bzw. Zerstäubungsvorgang beginnen kann.

Bedarfsweise kann ein Fördern von Flüssigkeit aus dem Reservoir erst nach der eigentlichen Benutzung erfolgen, um dann den Zwischenspeicher wieder aufzufüllen.

Die Vorrichtung bzw. der Sprühkopf ist vorzugsweise derart ausgebildet, daß bei abgeschalteter Vorrichtung bzw. Sprühkopf die im Zwischenspeicher verbleibende Flüssigkeit nicht über die Düse ausläuft oder wieder in das Reservoir zurückströmt. So kann auf einfache Weise sichergestellt werden, daß eine ausreichende Menge an Flüssigkeit im Zwischenspeicher bei der nächsten Benutzung vorhanden ist.

Weitere Vorteile, Merkmale, Eigenschaften und Aspekte der vorliegenden Erfindung ergeben sich aus der folgenden Beschreibung einer bevorzugten Ausführungsform anhand der Zeichnung. Es zeigt:
- Fig. 1: eine schematische Teilschnittdarstellung einer vorschlagsgemäßen Vorrichtung zur Zerstäubung einer kosmetischen Flüssigkeit, und
- Fig. 2: eine ausschnittsweise Schnittdarstellung der Vorrichtung.

In den Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einer Teilschnittdarstellung eine vorschlagsgemäße Vorrichtung 1 zur Zerstäubung einer kosmetischen Flüssigkeit 2, wie Haarspray, Haarlack, ein Deodorant, ein Farbspray, ein Sonnen- oder Hautpflegemittel o. dgl. Insbesondere ist die Flüssigkeit 2 von der Vorrichtung 1 mittels Druckluft in Partikel von vorzugsweise etwa 30 bis 50 µm zerstäubbar, wobei die Flüssigkeit 2 kein Treibgas enthält. Insbesondere arbeitet die Vorrichtung 1 ohne Treibgas. Jedoch kann die Vorrichtung 1 auch einer Zerstäubung einer sonstigen Flüssigkeit 2, wie Rostlöser, dienen.

Die Vorrichtung 1 weist ein Reservoir 3 für die Flüssigkeit 2, einen elektrisch antreibbaren Drucklufterzeuger 4 zur Bereitstellung von Druckluft und einen - in Fig. 1 etwas angehobenen - Sprühkopf 5 mit einer Düse 6 auf.

Das Reservoir 3 ist vorzugsweise durch einen Behälter 7, einen darin gebildeten Aufnahmeraum oder einen insbesondere in der Vorrichtung 1 angeordneten Beutel 8, eine Kartusche o. dgl. zur Aufnahme der Flüssigkeit 2 gebildet. Bei Verwendung des Beutels 8 genügt es, wenn Druckluft außen auf den Beutel 8 einwirkt, um Flüssigkeit 2 aus dem Beutel 8 zum Sprühkopf 5 bzw. zu dessen Düse 6 zu fördern. Dementsprechend kann die Flüssigkeit 2 praktisch unter Luftabschluß im Beutel gehalten und gelagert werden. Dies ist insbesondere hinsichtlich einer langen Lagerfähigkeit und/oder für luftempfindliche Flüssigkeiten 2 vorteilhaft.

Gemäß einer Ausführungsvariante ist die Vorrichtung 1 bzw. deren Behälter 7 mit der Flüssigkeit 2 nachfüllbar. Alternativ oder zusätzlich ist der Behälter 7 oder der Beutel 8 auswechselbar.

Beim Darstellungsbeispiel ist der Drucklufterzeuger 4 vorzugsweise innerhalb eines Gehäuses der Vorrichtung 1 angeordnet. Vorzugsweise steht der Drucklufterzeuger 4 mit der Flüssigkeit 2 jedoch nicht in unmittelbaren Kontakt.

Der Drucklufterzeuger 4 ist vorzugsweise als Pumpe, Mikropumpe, Kompressor, Ventilator, Turbine o. dgl. ausgebildet. Der Drucklufterzeuger 4 saugt vorzugsweise Umgebungsluft an, die - wahlweise zwangsgefördert oder nicht - komprimiert und dann als Druckluft zur Förderung und Zerstäubung der Flüssigkeit 2 eingesetzt wird.

Der Drucklufterzeuger 4 arbeitet vorzugsweise elektrisch, wobei er insbesondere von einem Energiespeicher 9, wie einer Batterie oder einem Akkumulator, mit Energie versorgt wird.

Bei Einsatzes eines Akkumulators zur Energieversorgung ist dieser vorzugsweise mittels eines nicht dargestellten Ladegeräts, insbesondere kontaktlos, vorzugsweise induktiv, aufladbar. Dies gestattet eine hohe Betriebssicherheit, insbesondere wenn die Vorrichtung 1 in einem Feuchtbereich, wie einem Badezimmer o. dgl., eingesetzt wird.

Alternativ oder zusätzlich kann der Akkumulator auch mittels einer nicht dargestellten Solarzelle der Vorrichtung 1 wieder aufladbar sein.

Alternativ oder zusätzlich kann die Vorrichtung 1 jedoch auch über ein Stromversorgungskabel oder eine drahtlose Energieübertragung mit Energie versorgbar sein. In diesem Fall ist ein Akkumulator nicht unbedingt erforderlich.

Beim Darstellungsbeispiel ist die Vorrichtung 1 tragbar und insbesondere im wesentlichen zylindrisch - mit kreisförmiger, elliptischer oder sonstiger Grundfläche - bzw.- prismenförmig mit beliebiger Grundfläche und/oder vorzugsweise aufrechtstehend ausgebildet.

Die Flüssigkeit 2 ist aus dem Reservoir 3 über einen Zuführanschluß 10 dem Sprühkopf 5 bzw. dessen Düse 6 zuführbar. Im Falle des dargestellten Einsatzes eines Beutels 8 ist ein sich in das Reservoir 3 - insbesondere bis in dessen Bodenbereich erstreckendes, in Fig. 1 nicht dargestelltes - Steigrohr, wie ein Schlauch o. dgl., nicht unbedingt erforderlich, jedoch vorzugsweise vorgesehen. Ein derartiges Steigrohr ist dann an dem Zuführanschluß 10 für die Flüssigkeit 2 angeschlossen.

Der Drucklufterzeuger 4 ist vorzugsweise über eine in Fig. 1 schematisch angedeutete, flexible Leitung 11, wie einen Schlauch o. dgl. an den Sprühkopf 5, insbesondere einen Druckluftanschluß 12 des Sprühkopfs 5, angeschlossen oder anschließbar.

Beim Darstellungsbeispiel bildet der Behälter 7 ein Gehäuseteil, insbesondere ein Unterteil, der Vorrichtung 1. Alternativ kann der Behälter 7 jedoch auch in der Vorrichtung 1 gebildet oder in diese einsetzbar sein und die Vorrichtung 1 ein davon unabhängiges, die Außenkontur der Vorrichtung 1 bestimmendes Gehäuse aufweisen.

Gemäß einer Ausführungsvariante ist der Sprühkopf 5 vom Behälter 7 bzw. dem Unterteil mit dem Drucklufterzeuger 4 - insbesondere zum Nachfüllen der Flüssigkeit 2 und/oder Austauschen des Beutels 8 - lösbar. In diesem Fall ist die Leitung 11 vorzugsweise ausreichend lang ausgebildet, um beispielsweise ein Nachfüllen von Flüssigkeit 2 oder ein Austausch des Beutels 8 oder einer sonstigen Kartusche o. dgl. zu ermöglichen, ohne die Druckluftverbindung zwischen dem Drucklufterzeuger 4 und dem Druckluftanschluß 12 über die Leitung 11 unterbrechen zu müssen.

Vorzugsweise ist der Sprühkopf 5 mit dem Unterteil bzw. dem Behälter 7 rastend bzw. form- oder kraftschlüssig verbunden. Vorzugsweise greift der Sprühkopf 5 mit einem Kragen 13 in den Behälter 7 ein, um den Sprühkopf 5 mit dem Behälter 7 zu verbinden.

Die Vorrichtung 1, insbesondere der Sprühkopf 5, weist einen Zwischenspeicher 14 für die Flüssigkeit 2 auf, der oberhalb der Düse 6 angeordnet und an diese anschlossen ist. Dem Zwischenspeicher 14 ist Flüssigkeit 2 aus dem Reservoir 3 über den Zuführanschluß 10 zuführbar. Die Vorrichtung 1 bzw. der Sprühkopf 5 ist derart ausgebildet, daß bei abgeschalteter Vorrichtung 1 eine vorbestimmte Menge an Flüssigkeit 2 im Zwischenspeicher 14 verbleibt.

Insbesondere ist zwischen dem Zwischenspeicher 14 und der Düse 6 ein Auslaufschutz 15 angeordnet, der bzw. dessen bevorzugte Lage in Fig. 2 nur schematisch angedeutet ist. Der Auslaufschutz 15 weist insbesondere ein geeignetes Ventil und/oder ein nicht dargestelltes Steigrohr o. dgl. auf. Insbesondere weist der Auslaufschutz 15 ein nicht dargestelltes Ventil auf, das bei Überschreiten eines vorbestimmten Drucks öffnet, so daß dann Flüssigkeit 2 aus dem Zwischenspeicher 14 zur Düse 6 strömen und dort zerstäubt werden kann.

Der Auslaufschutz 15 verhindert also ein unerwünschtes Auslaufen von Flüssigkeit 2 aus dem Zwischenspeicher 14 durch die Düse 6 bei abgeschalteter Vorrichtung 1 und stellt sicher, daß Flüssigkeit 2 im Zwischenspeicher 14 verbleibt.

Die Vorrichtung 1 bzw. der Sprühkopf 5 weist vorzugsweise ein nicht dargestelltes Rückschlagventil oder ein Steigrohr 16 auf, um ein Zurückströmen von Flüssigkeit 2 aus dem Zwischenspeicher 14 in das Reservoir 3 zu verhindern. So wird sichergestellt, daß auch bei abgeschalteter Vorrichtung 1 eine bestimmte Menge an Flüssigkeit 2 im Zwischenspeicher 14 verbleibt.

Zur Benutzung der Vorrichtung 1 erfolgt eine Betätigung eines nicht dargestellten Schalters o. dgl. Insbesondere ist der Schalter in den Sprühkopf 5 integriert oder daran angebracht, so daß eine intuitive Betätigung, beispielsweise durch Drücken auf den Sprühkopf 5 und eine dadurch erfolgende Betätigung des Schalters, ermöglicht wird.

Durch die Betätigung wird der Drucklufterzeuger 4 eingeschaltet, der dem Sprühkopf 5 Druckluft über den Druckluftanschluß 12 zuführt. Kanäle 17 und 18 leiten die Druckluft zur Düse 6, wo die Druckluft als in Fig. 2 schematisch angedeuteter Sprühstrahl 19 entweicht. Hierbei wird in der Düse 6 ein Unterdruck erzeugt, der genügt, um Flüssigkeit 2 aus dem Zwischenspeicher 14 anzusaugen, so daß quasi unmittelbar nach dem Einschalten bzw. mit nur minimaler Zeitverzögerung diese Flüssigkeit 2 direkt versprüht wird.

Vom Druckluftanschluß 12 wird über Kanäle 20 und 21 - und ggf. über eine nicht dargestellte Drossel oder ein nicht dargestelltes Ventil - wird Druckluft zur Förderung von Flüssigkeit 2 aus dem Reservoir 3 abgezweigt. Diese Druckluft kann auf die Oberfläche der Flüssigkeit 2 oder ggf. von außen auf den Beutel 8 einwirken.

Aufgrund der Anordnung des Zwischenspeichers 14 unmittelbar neben und/oder oberhalb der Düse 6 kann die Förderung und Zerstäubung von Flüssigkeit 2 aus dem Zwischenspeicher 14 quasi verzögerungsfrei beginnen, auch wenn noch keine Förderung von Flüssigkeit 2 aus dem Reservoir 3 erfolgt. Vielmehr muß erst ein ausreichender Druck aufgebaut und auf die Flüssigkeit 2 im Reservoir 3 ausgeübt werden, um dann eine Förderung der Flüssigkeit 2 in den Zwischenspeicher 14 und über diesen zur Düse 6 - wie beim Darstellungsbeispiel vorgesehen - oder unmittelbar vom Zuführanschluß 10 zur Düse 6 gemäß einer nicht dargestellten Alternative zu bewirken. Die vorschlagsgemäße Lösung führt also zu einer wesentlich komfortableren Handhabung und Bedienung der Vorrichtung 1, da quasi unmittelbar nach dem Einschalten eine Zerstäubung und Ausgabe von Flüssigkeit 2 erfolgen kann.

Gemäß einer Ausführungsvariante ist das Volumen des Zwischenspeichers 14 für die Flüssigkeit 2 derart groß bemessen, daß bei normaler Benutzung lediglich Flüssigkeit 2 aus dem Zwischenspeicher 14 zerstäubt wird. Dies eröffnet die Möglichkeit, während der normalen Benutzung keine Druckluft für die Förderung von Flüssigkeit 2 aus dem Reservoir 3 zu verwenden, wodurch der für die Zerstäubung zur Verfügung stehende Druck und Volumenstrom an Druckluft bei gleicher Leistung des Drucklufterzeugers 4 wesentlich größer ist.

In dem genannten Fall erfolgt dann das Nachfüllen des Zwischenspeichers 14 nach Beendigung der normalen Benutzung der Vorrichtung 1, insbesondere selbsttätig. Vorzugsweise weist die Vorrichtung 1 bzw. der Sprühkopf 5 hierzu die erforderlichen, nicht dargestellten Ventile auf, um die gewünschte wahlweise Zuführung der Druckluft zu der Düse 6 einerseits und zum Fördern von Flüssigkeit 2 aus dem Reservoir 3 in den Zwischenspeicher 14 einzusetzen.

Die Vorrichtung 1 ist vorzugsweise derart ausgebildet, daß mindestens 0,2 g/s, insbesondere 0,3 bis 0,5 g/s, an Flüssigkeit 2 ausgebbar und zerstäubbar sind. Weiter ist die Vorrichtung 1 vorzugsweise derart ausgebildet, daß mindestens 2 1/min, insbesondere etwa 3 bis 51/min, an Luft bzw. Aerosol-Gemisch von der Vorrichtung 1 bzw. dem Sprühkopf 5 als Sprühstrahl 19 ausgebbar ist.

Um eine günstige Gewichtsverteilung zu erreichen, ist bzw. sind der Drucklufterzeuger 4 und/oder der Energiespeicher 9 vorzugsweise in einen unteren Bereich, insbesondere benachbart zu einem Boden bzw. einer Standfläche 22 der Vorrichtung 1 angeordnet.

Alternativ kann der Drucklufterzeuger 4 jedoch auch unmittelbar benachbart zu dem Sprühkopf 5 angeordnet oder in diesen integriert sein.

Es werden eine Vorrichtung 1 und ein Sprühkopf 5 zur Zerstäubung einer vorzugsweise kosmetischen Flüssigkeit 2 mittels eines elektrisch antreibbaren Drucklufterzeugers 4 vorgeschlagen. Um eine weitgehend verzögerungsfreie Zerstäubung der Flüssigkeit 2 zu ermöglichen, ist oberhalb und/oder unmittelbar neben einer Düse 6 ein Zwischenspeicher 14 für die Flüssigkeit 2 angeordnet.

Vorschlagsgemäß wird vorzugsweise die gesamte Flüssigkeitsmenge bzw. das Reservoir 3 von der Druckluft unter Druck gesetzt.

Bei der vorschlagsgemäßen Vorrichtung 1 bzw. mit dem vorschlagsgemäßen Sprühkopf 5 ist vorzugsweise eine kontinuierliche Ausgabe bzw. Zerstäubung von Flüssigkeit 2 möglich.

Der Sprühkopf 5 weist vorzugsweise nur einen einzigen Zuführanschluß 10 zur Zuführung von Flüssigkeit 2 auf.

## Patentansprüche

1. Vorrichtung (1) zur Zerstäubung einer vorzugsweise kosmetischen Flüssigkeit (2), mit:
einem Reservoir (3) für die Flüssigkeit (2);
einem elektrisch antreibbaren Drucklufterzeuger (4) zur Bereitstellung von Druckluft; und
einer Düse (6), die oberhalb des Reservoirs (3) angeordnet ist;
wobei die Flüssigkeit (2) mittels der Druckluft der Düse (6) zuführbar und vorzugsweise kontinuierlich zerstäubbar ist, insbesondere wobei die gesamte Flüssigkeit (2) bzw. das Reservoir (3) von der Druckluft unter Druck setzbar ist bzw. sind,
**dadurch gekennzeichnet,**
**daß** die Vorrichtung (1) einen Zwischenspeicher (14) für die Flüssigkeit (2) aufweist, der oberhalb und/oder unmittelbar neben der Düse (6) angeordnet und an diese angeschlossen ist und dem Flüssigkeit (2) aus dem Reservoir (3) zuführbar ist, wobei die Vorrichtung (1) derart ausgebildet ist, daß bei abgeschalteter Vorrichtung (1) Flüssigkeit (2) im Zwischenspeicher (14) verbleibt.

2. Vorrichtung nach Anspruch 1, **dadurch gekennzeichnet, daß** die Flüssigkeit (2) nachfüllbar ist und/oder das Reservoir (3) auswechselbar und/oder als Behälter (7) oder Beutel (8) ausgebildet ist.

3. Vorrichtung nach einem der voranstehenden Ansprüche, **dadurch gekennzeichnet, daß** mittels des Drucklufterzeugers (4) Umgebungsluft ansaugbar und komprimierbar ist und/oder daß die Vorrichtung (1) einen Energiespeicher (9), wie eine Batterie oder einen Akkumulator, zur Versorgung des Drucklufterzeugers (4) mit elektrischer Energie aufweist, und/oder daß die Vorrichtung (1) ein Rückschlagventil und/oder ein Steigrohr (16) aufweist, um ein Zurückströmen von Flüssigkeit (2) aus dem Zwischenspeicher (14) in das Reservoir (3) zu verhindern.

4. Vorrichtung nach einem der voranstehenden Ansprüche, **dadurch gekennzeichnet, daß** zwischen dem Zwischenspeicher (14) und der Düse (6) ein Auslaufschutz (15) angeordnet ist, um bei abgeschalteter Vorrichtung (1) ein Auslaufen von Flüssigkeit (2) aus dem Zwischenspeicher (14) durch die Düse (6) zu verhindern, insbesondere wobei der Auslaufschutz (15) ein Ventil, das insbesondere durch Druck selbsttätig öffenbar ist, und/oder ein Steigrohr für die Flüssigkeit (2) im Zwischenspeicher (14) aufweist.

5. Vorrichtung nach einem der voranstehenden Ansprüche, **dadurch gekennzeichnet, daß** die Vorrichtung (1) derart ausgebildet ist, daß unmittelbar nach dem Einschalten zunächst Flüssigkeit (2) aus dem Zwischenspeicher (14) in die Düse (6) förderbar, insbesondere mittels durch die Düse (6) strömender Druckluft ansaugbar und zerstäubbar ist, vorzugsweise bis der Druck der Druckluft ausreicht, um Flüssigkeit (2) aus dem Reservoir (3) insbesondere über den Zwischenspeicher (14) der Düse (6) zuzufördern, oder daß die Vorrichtung (1) derart ausgebildet ist, daß nur wahlweise entweder Flüssigkeit (2) aus dem Zwischenspeicher (14) zerstäubbar ist oder Flüssigkeit (2) aus dem Reservoir (3) dem Zwischenspeicher (14) zuführbar ist.

6. Vorrichtung nach einem der voranstehenden Ansprüche, **dadurch gekennzeichnet, daß** die Vorrichtung (1) selbststehend ausgebildet ist, insbesondere wobei der Drucklufterzeuger (4) und/oder ein Energiespeicher (9) bodenseitig und/oder im Bereich einer Standfläche (22) der Vorrichtung (1) angeordnet ist bzw. sind, und/oder daß die Vorrichtung (1) tragbar und/oder zumindest im wesentlichen zylindrisch ausgebildet ist.

7. Sprühkopf (5) zur Zerstäubung einer vorzugsweise kosmetischen Flüssigkeit (2), mit:
einem vorzugsweise einzigen Zuführanschluß (10) zur Zuführung der Flüssigkeit (2);
einem Druckluftanschluß (12); und
einer Düse (6), die oberhalb des Zuführanschlusses (10) angeordnet ist;
wobei die Flüssigkeit (2) mittels der Druckluft in der Düse (6) vorzugsweise kontinuierlich zerstäubbar ist,
**dadurch gekennzeichnet,**
**daß** der Sprühkopf (5) einen Zwischenspeicher (14) für die Flüssigkeit (2) aufweist, der oberhalb und/oder unmittelbar neben der Düse (6) angeordnet und an diese angeschlossen ist, wobei die Flüssigkeit (2) dem Zwischenspeicher (14) über den Zuführanschluß (10) zuführbar, wobei der Sprühkopf (5) derart ausgebildet ist, daß bei abgeschalteter Druckluft- und Flüssigkeitszufuhr eine bestimmte Menge an Flüssigkeit (2) im Zwischenspeicher (14) verbleibt.

8. Sprühkopf nach Anspruch 7, **dadurch gekennzeichnet, daß** zwischen dem Zwischenspeicher (14) und der Düse (6) ein Auslaufschutz (15) angeordnet ist, um bei abgeschalteter Druckluft- und Flüssigkeitszufuhr ein Auslaufen von Flüssigkeit (2) aus dem Zwischenspeicher (14) durch die Düse (6) zu verhindern.

9. Sprühkopf nach Anspruch 8, **dadurch gekennzeichnet, daß** der Auslaufschutz (15) ein Ventil, das insbesondere durch Druck selbsttätig öffenbar ist, und/oder ein Steigrohr für die Flüssigkeit (2) im Zwischenspeicher (14) aufweist.

10. Sprühkopf nach einem der Ansprüche 7 bis 9, **dadurch gekennzeichnet, daß** der Sprühkopf (5) ein Rückschlagventil oder ein Steigrohr (16) aufweist, um ein Zurückströmen von Flüssigkeit (2) aus dem Zwischenspeicher (14) durch den Zuführanschluß (10) zu verhindern, und/oder daß der Sprühkopf (5) derart ausgebildet ist, daß unmittelbar nach dem Einschalten der Druckluftzufuhr zunächst Flüssigkeit (2) aus dem Zwischenspeicher (14) in die Düse (6) förderbar, insbesondere mittels durch die Düse (6) strömender Druckluft ansaugbar und zerstäubbar ist, vorzugsweise bis eine Zufuhr von Flüssigkeit (2) durch den Zuführanschluß (10) erfolgt.

## Claims

1. Device (1) for atomizing a preferably cosmetic fluid (2), having:
a reservoir (3) for the fluid (2);
an electrically operable compressed air generator (4) for providing compressed air; and
a nozzle (6), which is arranged above the reservoir (3);
it being possible for the fluid (2) to be fed to the nozzle (6) and atomized, preferably continuously, by means of the compressed air, in particular it being possible for the entire fluid (2) and/or the reservoir (3) to be put under pressure by the compressed air,
**characterized in**
**that** the device (1) has an intermediate store (14) for the fluid (2), which is arranged above and/or directly next to the nozzle (6) and is connected to the latter and to which fluid (2) from the reservoir (3) can be fed, the device (1) being formed in such a way that, when the device (1) is switched off, fluid (2) remains in the intermediate store (14).

2. Device according to claim 1, **characterized in that** the fluid (2) can be refilled and/or the reservoir (3) can be exchanged and/or the reservoir (3) is formed as a container (7) or bag (8).

3. Device according to any one of the preceding claims, **characterized in that** ambient air can be sucked in and compressed by means of the compressed air generator (4) and/or that the device (1) has an energy store (9), such as a battery or a storage battery, for supplying the compressed air generator (4) with electrical energy and/or that the device (1) has a check valve and/or a dip tube (16), in order to prevent fluid (2) from the intermediate store (14) from flowing back into the reservoir (3).

4. Device according to any one of the preceding claims, **characterized in that** a run-out preventer (15) is arranged between the intermediate store (14) and the nozzle (6), in order to prevent fluid (2) from running out from the intermediate store (14) through the nozzle (6) when the device (1) is switched off, in particular wherein the run-out preventer (15) has a valve which can be opened automatically, in particular by pressure and/or has a dip tube for the fluid (2) in the intermediate store (14),

5. Device according to any one of the preceding claims, **characterized in that** the device (1) is formed in such a way that, immediately after it is switched on, fluid (2) can be transported initially from the intermediate store (14) into the nozzle (6), in particular can be sucked in and atomized by means of compressed air flowing through the nozzle (6), preferably until the pressure of the compressed air is adequate to feed fluid (2) from the reservoir (3) to the nozzle (6), in particular via the intermediate store (14) or that the device (1) is formed in such a way that only optionally can either fluid (2) from the intermediate store (14) be atomized or fluid (2) from the reservoir (3) be fed to the intermediate store (14).

6. Device according to any one of the preceding claims, **characterized in that** the device (1) is formed in a self-standing manner, in particular the compressed air generator (4) and/or an energy store (9) is or are arranged at the bottom and/or the region of a standing area (22) of the device (1) and/or that the device (1) is portable and/or is formed in a substantially cylindrical shape.

7. Spray head (5) for atomizing a preferably cosmetic fluid (2), having:
a preferably single feed connection (10) for feeding the fluid (2);
a compressed air connection (12); and
a nozzle (6), which is arranged above the feed connection (10);
it being possible for the fluid (2) to be atomized, preferably continuously, by means of the compressed air in the nozzle (6),
**characterized in**
**that** the spray head (5) has an intermediate store (14) for the fluid (2), which is arranged above and/or directly next to the nozzle (6) and is connected to the latter, it being possible for the fluid (2) to be fed to the intermediate store (14) via the feed connection (10), the spray head (5) being formed in such a way that, when the compressed-air and fluid feed is switched off, a certain amount of fluid (2) remains in the intermediate store (14).

8. Spray head according to claim 7, **characterized in that** a run-out preventer (15) is arranged between the intermediate store (14) and the nozzle (6), in order to prevent fluid (2) from running out from the intermediate store (14) through the nozzle (6).

9. Spray head according to claim 8, **characterized in that** the run-out preventer (15) has a valve, which can be opened automatically, in particular by pressure and/or has a dip tube for the fluid (2) in the intermediate store (14).

10. Spray head according to any one of claims 7 to 9, **characterized in that** the spray head (5) has a check valve or a dip tube (16), in order to prevent fluid (2) from the intermediate store (14) from flowing back through the feed connection (10) and/or that the spray head (5) is formed in such a way that, immediately after the compressed air feed is switched on, fluid (2) can be transported initially from the intermediate store (14) into the nozzle (6), in particular can be sucked in and atomized by means of compressed air flowing through the nozzle (6), preferably until a feed of fluid (2) through the feed connection (10) takes place.

## Revendications

1. Dispositif (1) pour l'atomisation d'un liquide de préférence cosmétique (2), comprenant:
un réservoir (3) pour le liquide (2) ;
un générateur d'air comprimé (4) qui peut être activé par voie électrique pour la mise à disposition d'air comprimé ; et
une buse (6) qui est disposée au-dessus du réservoir (3) ;
dans lequel le liquide (2) peut être acheminé à la buse (6) au moyen de l'air comprimé et peut être atomisé, de préférence en continu, en particulier dans lequel la totalité du liquide (2), respectivement du réservoir (3) peut être mise sous pression à l'intervention de l'air comprimé ,
**caractérisé en ce que**
le dispositif (1) présente un réservoir intermédiaire (14) pour le liquide (2), qui est disposé au-dessus et/ou directement à côté de la buse (6) en y étant raccordé et auquel le liquide (2) peut être acheminé à partir du réservoir (3), le dispositif (1) étant réalisé de telle sorte que, lorsque le dispositif (1) est désactivé, le liquide (2) reste dans le réservoir intermédiaire (14).

2. Dispositif selon la revendication 1, **caractérisé en ce que** le liquide (2) peut faire l'objet de remplissage d'appoint et/ou le réservoir (3) peut être remplacé et/ou est réalisé sous la forme d'un récipient (7) ou sous la forme d'une poche (8).

3. Dispositif selon l'une quelconque des revendications précédentes, **caractérisé en ce que**, au moyen du générateur d'air comprimé (4), l'air ambiant peut être aspiré et peut être comprimé et/ou **en ce que** le dispositif (1) présente un accumulateur d'énergie (9) tel qu'une batterie ou un accumulateur, pour alimenter le générateur d'air comprimé (4) avec de l'énergie électrique, et/ou **en ce que** le dispositif (1) présente un clapet antiretour et/ou un conduit montant (16) pour empêcher un écoulement en retour du liquide (2) à partir du réservoir intermédiaire (14) jusque dans le réservoir (3).

4. Dispositif selon l'une quelconque des revendications précédentes, **caractérisé en ce qu'**une protection contre l'écoulement (15) est disposée entre le réservoir intermédiaire (14) et la buse (6) pour empêcher, lors de la mise à l'arrêt du dispositif (1), un écoulement du liquide (2) à partir du réservoir intermédiaire (14) à travers la buse (6), en particulier dans lequel la protection contre l'écoulement (15) présente un clapet qui en particulier peut s'ouvrir automatiquement sous l'influence de la pression et/ou un conduit montant pour le liquide (2) dans le réservoir intermédiaire (14).

5. Dispositif selon l'une quelconque des revendications précédentes, **caractérisé en ce que** le dispositif (1) est réalisé de telle sorte que, directement après l'activation, du liquide (2) peut dans un premier temps être transporté à partir du réservoir intermédiaire (14) jusque dans la buse (6), en particulier peut être aspiré et atomisé au moyen de l'air comprimé qui circule à travers la buse (6), de préférence jusqu'à ce que la pression de l'air comprimé suffise pour transporter du liquide. (2) à partir du réservoir (3), en particulier en passant par le réservoir intermédiaire (14) de la buse (6), ou bien **en ce que** le dispositif (1) est réalisé de telle sorte que seulement, en fonction de ce que l'on souhaite, soit du liquide (2) peut être atomisé à partir du réservoir intermédiaire (14), soit du liquide (2) peut être acheminé à partir du réservoir (3) au réservoir intermédiaire (14).

6. Dispositif selon l'une quelconque des revendications précédentes, **caractérisé en ce que** le dispositif (1) est réalisé pour être autonome, en particulier dans lequel le générateur d'air comprimé (4) et/ou un accumulateur d'énergie (9) sont disposés à la base et/ou dans la zone d'une surface d'appui (22) du dispositif (1), et/ou **en ce que** le dispositif (1) est réalisé pour pouvoir le porter et/ou pour prendre une configuration au moins essentiellement cylindrique.

7. Bouchon atomiseur (5) pour l'atomisation d'un liquide de préférence cosmétique (2), comprenant :
un raccord d'alimentation (10) de préférence unique pour acheminer le liquide (2) ;
un raccord pour l'air comprimé (12) ; et
une buse (6) qui est disposée au-dessus du raccord d'alimentation (10) ;
le liquide (2) pouvant être atomisé de préférence en continu au moyen de l'air comprimé dans la buse (6),
**caractérisé en ce que**
le bouchon atomiseur (5) présente un réservoir intermédiaire (14) pour le liquide (2) qui est disposé au-dessus et/ou directement à côté de la buse (6) tout en y étant raccordé, le liquide (2) pouvant être acheminé au réservoir intermédiaire (14) via le raccord d'alimentation (10), le bouchon atomiseur (5) étant réalisé de telle sorte que, lorsque l'acheminement de l'air comprimé et du liquide est désactivé, une quantité déterminée de liquide (2) subsiste dans le réservoir intermédiaire (14).

8. Bouchon atomiseur selon la revendication 7, **caractérisé en ce qu'**une protection contre l'écoulement (15) est disposée entre le réservoir intermédiaire (14) et la buse (6) pour empêcher, lors de la mise à l'arrêt du dispositif (1), un écoulement du liquide (2) à partir du réservoir intermédiaire (14) à travers la buse (6).

9. Bouchon atomiseur selon la revendication 8, **caractérisé en** en ce que la protection contre l'écoulement (15) présente un clapet qui en particulier peut s'ouvrir automatiquement sous l'influence de la pression et/ou un conduit montant pour le liquide (2) dans le réservoir intermédiaire (14).

10. Bouchon atomiseur selon l'une quelconque des revendications 7 à 9, **caractérisé en ce que** le bouchon atomiseur (5) présente un clapet antiretour et/ou un conduit montant (16) pour empêcher un écoulement en retour du liquide (2) à partir du réservoir intermédiaire (14) jusque dans le réservoir (3) et/ou en ce que le bouchon atomiseur (5) est réalisé de telle sorte que, directement après l'activation, du liquide (2) peut dans un premier temps être transporté à partir du réservoir intermédiaire (14) jusque dans la buse (6), en particulier peut être aspiré et atomisé au moyen de l'air comprimé qui circule à travers la buse (6), de préférence jusqu'à ce que l'on obtienne une alimentation de liquide (2) à travers le raccord d'alimentation (10).
